# EUROPÄISCHE PATENTSCHRIFT

(11) **EP 0 663 246 B1**
(45) Veröffentlichungstag und Bekanntmachung des Hinweises auf die Patenterteilung: **10.09.1997**
(21) Anmeldenummer: 94250292.3
(22) Anmeldetag: 06.12.1994
(51) Int. Cl.: B21B 13/14, B21B 31/07

(54) **Walzgerüst mit in horizontalen Ebenen verstellbaren Walzen**
Rolling stand with adjustable rolls in horizontal planes
Cage de laminoir à cylindres réglables dans plans horizontaux

(30) Priorität: 20.12.1993 DE 4344097
(43) Veröffentlichungstag der Anmeldung: 19.07.1995
(73) Patentinhaber: MANNESMANN Aktiengesellschaft, 40213 Düsseldorf (DE)
(72) Erfinder: Hansen, Manfred, D-40597 Düsseldorf (DE)
(74) Vertreter: Presting, Hans-Joachim, Dipl.-Ing.

(56) Entgegenhaltungen:
- EP-A- 0 534 602
- DE-C- 467 474
- DE-C- 686 575
- DE-C- 3 331 339
- US-A- 2 123 754
- US-A- 5 165 266

## Beschreibung

Die Erfindung betrifft ein Walzgerüst mit zwei im Walzgerüst in Einbaustücken gelagerten Arbeitswalzen und die Arbeitswalzen abstützenden, ebenfalls im Walzgerüst gelagerten oberen und unteren Stützwalzen, sowie ggfs. zwischen den Arbeits- und Stützwalzen vorgesehenen Zwischenwalzen, wobei die Arbeitswalzen in einer sich parallel zu den Walzenachsen erstreckenden Vertikalebene angeordnet und in dieser anstellbar gelagert sind und eines der Walzenpaare mit einer Walzenbiegeeinrichtung zum Biegen der Walzen dieses Walzenpaares in zur Walzrichtung parallelen Ebene versehen ist.

Ein gattungsgemäßes Walzgerüst ist beispielsweise aus der DE 33 31 339 C1 bekannt. Bei diesem bekannten Walzwerk wird vorgeschlagen, die Zwischenwalzen eines Walzgerüstes mit Arbeitswalzen, Stützwalzen und zwischen Arbeitswalzen und Stützwalzen angeordneten Zwischenwalzen mit einer Walzenbiegeeinrichtung zu versehen, mit der die Zwischenwalzen in zur Walzrichtung parallelen Ebenen gebogen werden können. Mit diesem Walzwerk soll ein Problem der Walzwerkstechnik beherrscht werden, das in der Erzeugung eines planen bzw. spannungsfreien Bandes besteht. Da Walzen sich grundsätzlich unter der Walzlast über die Ballenlänge durchbiegen, selbst wenn groß dimensionierte Stützwalzen verwendet werden, tritt regelmäßig ein Dickenfehler über die Breite des zu bearbeitenden Materials auf, der zu unterschiedlichen Bandlängungen über die Breite des Walzgutes führt. Das bedeutet Welligkeit des Bandes, die nur unvollkommen durch Bombierung der Arbeitszwalzen verhindert werden kann, weil die Durchbiegung der Walzen von der Walzkraft abhängig ist und sich mit deren Änderung und Änderungen der Bandbreite ebenfalls verändert.

Bei einem dem gattungsgemäßen ähnlichen Walzgerüst, das aus der DE-C-686 575 bekannt ist, wird in die Einstellbarkeit der Walzen dadurch erreicht, daß jedes Einbaustück um eine zentrale vertikale Achse im Ständerfenster des Walzgerüstes schwenkbar gelagert ist und jede Arbeitswalze um die Schwenkachsen ihrer beiden Einbaustücke in der zur Walzrichtung parallelen horizontalen Ebene biegbar ist. Die Einstellbarkeit der Einbaustücke der Walzen dient hier dazu, die Zylinderrollenlager der Walzen frei von Zwängen aus den Walzkräften zu halten, und deshalb sind hier die vorgesehenen Lagerschalen in Verbindung mit Lagerzapfen ausgeführt, die eine allseitige Beweglichkeit der Walzenlager ermöglichen.

Die Grundidee der horizontal biegbaren Arbeitswalzen ist aus US-A-5,165,266 bekannt. Die Arbeitswalzen sind jedoch dort nicht in Einbaustücken im Ständerfenster gelagert.

Es ist bereits vorgeschlagen worden, die Walzen in Grob- oder Feinblechwalzgerüsten gegeneinanger gekreuzt einzubauen, was jedoch zu unzureichendem Auswalzen der Bandkanten geführt hat.

Das gattungsgemäße Walzgerüst ist so ausgebildet, daß die Zwischenwalzen mit einer Walzenbiegeeinrichtung versehen sind. Es hat sich aber gezeigt, daß die konstruktive Ausbildung derartiger Walzenbiegeeinrichtungen zu Schwierigkeiten führt, zumal der Platzbedarf solcher Biegeinrichtung die Zugänglichkeit des Walzwerkes stark beeinträchtigt und die Anordnung solcher Biegeeinrichtungen, beispielsweise an den Arbeitswalzen, nicht ohne weiteres möglich ist, weshalb bei bekannten Walzwerken dieser Art in der Regel die Arbeitswalzen als Schleppwalzen ausgebildet sind.

Der Erfindung liegt die Aufgabe zugrunde, ein gattungsgemäßes Walzgerüst konstruktiv so zu gestalten, daß durch die Einrichtungen zum Biegen der Walzen die übrigen Teile des Walzwerkes, insbesondere die Antriebskonfiguration und die Einrichtungen zum Walzenwechseln möglichst nicht tangiert werden.

Zur Lösung der Aufgabe wird erfindungsgemäß vorgeschlagen, daß jedes Einbaustück der Arbeitswalzen um eine zentrale vertikale Achse im Ständerfenster des Walzgerüstes veschwenkbar gelagert ist und jede Arbeitswalze um die Schwenkachsen ihrer beiden Einbaustücke in der zur Walzrichtung parallelen horizontalen Ebene biegbar ist, wozu die Einbaustücke der Arbeitswalzen mit aus dem Ständerfenster herausragenden Verlängerungen versehen sind, an denen Biegezylinder angreifen, die sich am Walzenständer beidseitig der Einbaustücke abstützen.

Die Erfindung schlägt also vor, die Einbaustücke in einer horizontalen Ebene zu drehen, so daß die notwendigen Biegeeinrichtungen sehr einfach werden.

Durch die Vorschläge der Erfindung läßt sich sehr leicht und problemlos ein horizontales Biegemoment über die Walzenlager in die Arbeitswalzen einleiten, ohne daß aufwendige Biegeeinrichtungen, beispielsweise den Ein- und Ausbau der Arbeitswalzen behindern.

Eine besonders günstige Lösung der Erfindung wird darin gesehen, daß die ausbauseitigen Biegezylinder unter Zwischenschaltung der Walzenverriegelung mit den Verlängerungen der Einbaustücke formschlüssig verbunden sind. Durch Einbeziehung der Walzenverriegelung in die Biegeeinrichtung der Arbeitswalzen wird nicht nur der Bauaufwand des Walzwerkes verringert; es wird auch möglich, durch Zurückfahren der Walzenverriegelung, die nur formschlüssig mit den Einbaustücken verbunden ist, den Weg für den Ein- und Ausbau der Walzen frei zu machen. Zusätzliche Verriegelungszylinder werden dabei eingespart.

Nach einem weiteren Merkmal der Erfindung ist vorgesehen, daß die Einbaustücke der Arbeitswalzen beidseitig mit dem Ständer zugewandten Lagerschalen versehen sind, die mit entsprechend ausgebildeten Führungsleisten im Ständerfender korrespondieren, wobei die gemeinsamen Radien-Mittelpunkte von Führungsleisten und Lagerschalen jedes Einbaustückes auf der vertikalen Achse liegen, um die das Einbaustück schwenkbar ist.

Die vorliegende Erfindung gestattet es, in besonders vorteilhafter Weise die Arbeitswalzen selbst anzutreiben, wobei aufgrund der konstruktiven Arbeitswalzenbiegeeinrichtung der Antrieb der Arbeitswalzen von der eigentlichen Biegeeinrichtung nicht tangiert wird.

Besonders vorteilhaft ist es, wenn nach einem weiteren Merkmal der Erfindung die Arbeitswalzen in gegensinnigen Richtungen biegbar sind. Durch diese Maßnahme läßt sich eine besonders günstige vertikale Biegeform erreichen, so daß selbst bei sehr dicken Stützwalzen die Arbeitswalzen die Planheit und das Profil des Walzgutes günstig beeinflussen können.

Ein Ausführungsbeispiel der Erfindung ist in der Zeichnung dargestellt und wird nachfolgend beschrieben:

Die einzige Zeichnungsfigur zeigt in grob vereinfachter Darstellung einen horizontalen Schnitt durch das Walzgerüst der Erfindung in Höhe der Walzgutlaufebene. Das dargestellte Walzwerk ist für Flachprodukte konfiguriert und weist im Beispiel vier Walzen auf, nämlich zwei Arbeitswalzen, die mit 2 bezeichnet sind und zwei (nicht dargestellte) Stützwalzen. Der Schnitt läuft durch die vier mit 1 bezeichneten Ständerpfosten, in denen die eine sichtbare Arbeitswalze 2 mit ihren Einbaustücken 3.1, 3.2 gelagert ist. Die Einbaustücke bei 3.1 und 3.2 sind beidseitig in Richtung der Ständer 1 mit Lagerschalen 4 versehen, die mit Führungsleisten 5.1 und 5.2 korrespondieren, welche im Ständerfenster an den Ständern 1 angeordnet sind. Die Einbaustücke 3.1, 3.2 mit ihren Lagerschalen 4 sind in nicht dargestellter Weise in den Führungsleisten 5.1, 5.2 vertikal, d.h. senkrecht zur Zeichnungsebene verschiebbar.

Die Lagerschalen 4 und die Führungsleisten 5.1, 5.2 weisen derartig gekrümmte Lagerflächen auf daß ihr gemeinsamer Radienmittelpunkt auf der senkrechten Achse X liegt, um die die Einbaustücke 3.1, 3.2 verschwenkbar sind.

Zum Verschwenken der Einbaustücke 3.1, 3.2 sind diese aus den Ständerfenstern herausragenden Verlängerungen 6 versehen, an denen Biegezylinder 8.1, 8.2 angreifen die ihrerseits bei 9 an den Ständern 1 des Walzgerüstes festgelegt sind. An der Antriebsseite, an der die Antriebsspindel bei 10 erkennbar ist, sind die Biegezylinder 8.2 direkt an den Verlängerungen 6 des Einbaustückes 3.2 angeschlossen und mit den Ständern 1 verbunden. Auf der gegenüberliegenden Seite betätigen die Biegezylinder 8.1 gleichzeitig verschiebbare Platten 7, mit denen das ausbauseitige Einbaustück 3.1 mit dem Ständer 1 verriegelbar ist. Die Platten greifen dabei in Ausnehmungen 11 an den Verlängerungen 6 des Einbaustückes 3.1 formschlüssig ein, wobei die Platten 7 beispielsweise um Schwenkachsen 12 in eine Verriegelungsstellung und in eine Entriegelungsstellung geschwenkt werden können. Die Biegezylinder 8.1 übernehmen bei dieser Konstruktion nicht nur die Funktion als Biegezylinder für die Arbeitswalzen 2 um die Achsen 6, sondern haben gleichzeitig die Funktion der Verriegelungszylinder die dadurch eingespart werden.

In bekannter Weise werden die Walzen 2 durch die (nicht dargestellten) Stützwalzen gehalten, so daß sich bei Biegung in der gestrichelten Form auch eine vertikale Verlagerungskomponente ergibt, mit der Bandplanheit und Bandprofil beeinflußt werden können. Auf diese Weise kann der Walzspalt, wie bei bekannten Verfahren in seiner vertikalen Erstreckung über die Breite unterschiedlich eingestellt werden.

Wie sich schon aus der Prinzipzeichnung ergibt, stellt die Erfindung eine besonders konstruktiv einfache Lösung dar, die es gestattet, den Walzenwechsel der Arbeitswalzen problemlos durchzuführen und den Antrieb der Arbeitswalzen, wenn dies gewünscht wird, nicht behindert.

## Patentansprüche

1. Walzgerüst mit zwei im Walzgerüst in Einbaustücken gelagerten Arbeitswalzen (2) und die Arbeitswalzen (2) abstützenden, ebenfalls im Walzgerüst gelagerten oberen und unteren Stützwalzen, sowie ggf. zwischen den Arbeits- und Stützwalzen vorgesehenen Zwischenwalzen, wobei die Arbeitswalzen (2) in einer sich parallel zu den Walzenachsen erstreckenden Vertikalebene angeordnet und in dieser anstellbar gelagert sind und eines der Walzenpaare mit einer Walzenbiegeeinrichtung zum Biegen der Walzen dieses Walzenpaares in zur Walzrichtung parallelen Ebenen versehen ist,
dadurch gekennzeichnet,
daß jedes Einbaustück (3.1, 3.2) der Arbeitswalzen (2) um eine zentrale vertikale Achse (6) im Ständerfenster des Walzgerüstes (1) verschwenkbar gelagert ist und jede Arbeitswalze (2) um die Schwenkachsen (6) ihrer beiden Einbaustücke (3.1, 3.2) in der zur Walzrichtung parallelen horizontalen Ebene biegbar ist, wozu die Einbaustücke (3.1, 3.2) der Arbeitswalzen (2) mit aus dem Ständerfenster herausragenden Verlängerungen (6) versehen sind, an denen Biegezylinder (8.1, 8.2) angreifen, die sich am Walzenständer (1) beidseitig der Einbaustücke (3.1 bzw. 3.2) abstützen.

2. Walzgerüst nach Anspruch 1,
dadurch gekennzeichnet,
daß die ausbauseitigen Biegezylinder (8.1) unter Zwischenschaltung der Walzenverriegelung (7) mit den Verlängerungen (6) der Einbaustücke (3.1) formschlüssig verbunden sind.

3. Walzgerüst nach Anspruch 1,
dadurch gekennzeichnet,
daß die Einbaustücke (3.1, 3.2) der Arbeitswalzen (2) beidseitig mit dem Ständer (1) zugewandten Lagerschalen (4) versehen sind, die mit entsprechend ausgebildeten Führungsleisten (5.1, 5.2) im Ständerfenster korrespondieren, wobei die gemeinsamen Radienmittelpunkte von Führungsleisten (5.1, 5.2) und Lagerschalen (4) jedes Einbaustückes (3.1, 3.2) auf der vertikalen Achse (X) liegen, um die das Einbaustück (3.1 bzw. 3.2) schwenkbar ist.

4. Walzgerüst nach Anspruch 1 bis 3,
dadurch gekennzeichnet,
daß die Arbeitswalzen (2) angetrieben sind.

5. Walzgerüst nach einem oder mehreren der Ansprüche 1 bis 4,
dadurch gekennzeichnet,
daß die Arbeitswalzen in gegensinnigen Richtungen biegbar sind.

## Claims

1. A roll stand having two working rolls (2) mounted in the roll stand in chocks, and upper and lower supporting rolls supporting the working rolls (2) and likewise mounted in the roll stand, and also optionally intermediate rolls provided between the working and supporting rolls, the working rolls (2) being arranged in a vertical plane extending parallel to the roll axes and being adjustably mounted therein, and one of the pairs of rolls is provided with a roll bending means for bending the rolls of this pair of rolls in planes parallel to the direction of rolling,
characterised in that
each chock (3.1, 3.2) of the working rolls (2) is mounted to pivot about a central vertical axis (6) in the housing window of the roll stand (1) and each working roll (2) is bendable about the pivot axes (6) of its two chocks (3.1, 3.2) in the plane parallel to the direction of rolling, for which purpose the chocks (3.1, 3.2) of the working rolls (2) are provided with extensions (6) which project out of the housing window, on which extensions bending cylinders (8.1, 8.2) act which are supported on the roll housing (1) on either side of the chocks (3.1 and 3.2).

2. A roll stand according to Claim 1, characterised in that the bending cylinders (8.1) on the dismantling side are connected positively to the extensions (6) of the chocks (3.1) with the interposition of the roll locking means (7).

3. A roll stand according to Claim 1, characterised in that the chocks (3.1, 3.2) of the working rolls (2) are provided on both sides with bearing shells (4) facing the housing (1), which shells correspond with correspondingly-constructed guide borders (5.1, 5.2) in the housing window, the common central radius points of the guide borders (5.1, 5.2) and bearing shells (4) of each chock (3.1, 3.2) lying on the vertical axis (X) about which the chock (3.1 or 3.2) is pivotable.

4. A roll stand according to Claim 1 to 3, characterised in that the working rolls (2) are driven.

5. A roll stand according to one or more of Claims 1 to 4, characterised in that the working rolls can be bent in opposite directions.

## Revendications

1. Cage de laminoir, comportant deux cylindres de travail (2) mont**é**s dans des empoises dans la cage de laminoir et des cylindres d'appui supérieur et inférieur, montés de même dans la cage de laminoir, supportant les cylindres de travail (2), ainsi que, le cas échéant, des cylindres intermédiaires prévus entre les cylindres de travail et les cylindres d'appui, les cylindres de travail (2) étant agencés dans un plan vertical s'étendant parallèlement aux axes des cylindres et étant montés de façon réglable dans celui-ci, et une des paires de cylindres étant munie d'un dispositif de cintrage de cylindres pour cintrer les cylindres de cette paire de cylindres dans des plans parallèles à la direction de laminage,
caractérisée en ce que chaque empoise (3.1,3.2) des cylindres de travail (2) est montée pivotante autour d'un axe vertical central (6) dans la fenêtre de montant de la cage de laminoir (1), et chaque cylindre de travail (2) peut être cintré autour des axes de pivotement (6) de leurs deux empoises (3.1,3.2) dans le plan horizontal parallèle à la direction de laminage, les empoises (3.1,3.2) des cylindres de travail (2) étant munies pour cela de prolongements (6) faisant saillie de la fenêtre de montant, sur lesquels s'engagent des cylindres de cintrage (8.1,8.2) qui s appuient sur le montant de cylindre (1) des deux côtés des empoises (3.1 ou 3.2).

2. Cage de laminoir selon la revendication 1,
caractérisée en ce que les cylindres de cintrage (8.1) du côté de démontage sont reliés mécaniquement aux prolongements (6) des empoises (3.1) avec interposition du verrouillage (7) des cylindres.

3. Cage de laminoir selon la revendication 1,
caractérisée en ce que les empoises (3.1,3.2) des cylindres de travail (2) sont munies, des deux côtés, de coquilles de support (4) en regard du montant (1), qui correspondent à des barrettes de guidage (5.1,5.2) réalisées de façon correspondante dans la fenêtre de montant, les centres communs des baguettes de guidage (5.1,5.2) et des coquilles de support (4) de chaque empoise (3.1,3.2) se trouvant sur l'axe vertical (X), autour duquel l'empoise (3.1 ou 3.2) peut pivoter.

4. Cage de laminoir selon les revendications 1 à 3,
caractérisée en ce que les cylindres de travail (2) sont entraînés.

5. Cage de laminoir selon une ou plusieurs des revendications 1 à 4,
caractérisée en ce que les cylindres de travail peuvent être cintrés dans des sens opposés.
